# EUROPÄISCHE PATENTANMELDUNG

(11) **EP 2 361 530 A1**
(43) Veröffentlichungstag der Anmeldung: **31.08.2011**
(21) Anmeldenummer: 10154052.4
(22) Anmeldetag: 19.02.2010
(51) Int. Cl.: A47B 96/14, F16B 7/04

(54) **Verbindungselement für einreihige Wandschienen**

(71) Anmelder: Bohnacker Systeme GmbH, 89616 Rottenacker (DE)
(72) Erfinder: Haarmann, Wolfram, 72793, Pfullingen (DE)
(74) Vertreter: Bergmeier, Werner

(57) **Zusammenfassung**

Die vorliegende Erfindung schlägt ein Verbindungselement 200 zum Verbinden von zwei Wandschienen vor, die ein U-förmiges Profil und Schlitze entlang ihrer Längsrichtung in einem Mittelschenkel des U-förmigen Profils aufweisen, wobei die Schlitze in einem vorbestimmten Rastermaß angeordnet sind. Das vorgeschlagene Verbindungselement 200 weist einen Mittelbereich 210 und zwei sich von dem Mittelbereich 210 in entgegengesetzte Richtungen erstreckende Seitenbereiche 220, 230 mit jeweils einer in Längsrichtung angeordneten Öffnung 240, 250 auf. Jeder der Seitenbereiche 220, 230 des Verbindungselements 200 ist in eine der zwei Wandschienen einsetzbar, wobei sich im eingesetzten Zustand jeder Seitenbereich 220, 230 um mehr als ein Rastermaß in die jeweilige Wandschiene hinein erstreckt. Die Öffnung 240, 250 in jedem der Seitenbereiche 220, 230 ist so ausgebildet, dass sie, wenn das Verbindungselement 200 in die Wandschiene eingesetzt ist, wenigstens einem Schlitz der Wandschiene gegenübersteht. Der Mittelbereich 210 ist dabei derart bemessen, dass das Rastermaß entlang der zwei verbundenen Wandschienen fortgesetzt ist.

## Beschreibung

### Technisches Gebiet

Die vorliegende Erfindung betrifft ein Verbindungselement für Wandschienen und insbesondere ein Verbindungselement zum Verbinden von zwei einreihigen Wandschienen.

### Stand der Technik

Im Stand der Technik sind verschiedene Wandregalsysteme bekannt. Insbesondere sind Wandregale bekannt, die aus Wandschienen und Trägern bestehen, welche in die Wandschienen einhängbar sind. Je nach Bedarf können auf diese Träger dann sogenannte Fachböden aus Holz, Metall, Glas oder anderen Werkstoffen aufgelegt werden.

Die Wandschienen sind üblicherweise als ein U-förmiges Profil ausgebildet und weisen Schlitze in einem vorbestimmten Rastermaß entlang ihrer Längsrichtung auf, in welche die Träger eingehängt werden.

Die Wandschienen und die Träger werden in verschiedenen Abmessungen hergestellt, um dem Endverbraucher die Möglichkeit zu geben, Wandregale in gewünschten Abmessungen erstellen zu können. Dazu werden Wandschienen mit unterschiedlichen Längen von wenigen Millimetern bis zu ca. 2,5 m und sogar darüber hinaus bereitgestellt.

In der Logistik führen jedoch Wandschienen ab einer bestimmten Länge zu Problemen. Beispielsweise weisen die in der Logistik üblicherweise verwendeten Europaletten lediglich eine Länge von 1200 mm auf, wodurch Wandschienen, welche länger als diese 1200 mm sind, über die Europaletten hinausragen und dadurch einer erhöhten Gefahr von Beschädigungen beispielsweise während des Transports vom Hersteller zum Endverbraucher ausgesetzt sind. Weiterhin führen solche Transporte in aller Regel auch zu höheren Transportkosten.

Darüber hinaus ist es insbesondere für den Endverbraucher meist problematisch, Wandschienen mit einer Länge von mehr als 1500 mm mit eigenen Mitteln, wie zum Beispiel einem PKW, zu transportieren, da solche PKW üblicherweise nicht über einen entsprechend langen Laderaum verfügen. Dadurch ist zu beobachten, dass Endverbraucher oft keine Wandschienen mit Längen von 2 m oder gar 2,5 m verwenden, sondern vielmehr Wandschienen mit kürzeren Längen bevorzugen.

Damit die Möglichkeit erhalten bleibt, Wandregale mit gewünschten Abmessungen zu erstellen, sind Verbinder, wie in Figur 1 gezeigt, entwickelt worden. Diese Verbinder weisen einen Mittelbereich und sich von diesem Mittelbereich in entgegengesetzte Richtungen erstreckende Verlängerungen auf. Im Regelfall sind die Verbinder einfache Kunststoffteile.

Die Form, die Gestaltung und der Abstand der Verlängerungen sind bei diesen Verbindern so gewählt, dass der Verbinder in der Wandschiene fixiert werden kann. Mit diesen Verbindern wird das Verbinden von zwei Wandschienen zwar erleichtert, da der Verbinder eine gewisse Hilfe dafür bereitstellt, aber eine Winkelabweichung zwischen den verbundenen Wandschienen kann auf Grund der Form und Gestaltung der Verlängerungen nicht verhindert werden. Darüber hinaus ist auch die Einhaltung des Rastermaßes über die Verbindung der zwei Wandschienen hinweg nicht sichergestellt.

### Zusammenfassung der Erfindung

Es ist daher eine Aufgabe der vorliegenden Erfindung, ein Verbindungselement zum Verbinden von zwei Wandschienen bereitzustellen, mit dem das Rastermaß auch über die Verbindung der zwei Wandschienen hinweg beibehalten wird und ferner eine geradlinige Verbindung der zwei Wandschienen bei der Montage sichergestellt wird.

Erfindungsgemäß wird diese Aufgabe durch ein Verbindungselement zum Verbinden von zwei Wandschienen, die ein U-förmiges Profil und Schlitze entlang ihrer Längsrichtung in einem Mittelschenkel des U-förmigen Profils aufweisen, wobei die Schlitze in einem vorbestimmten Rastermaß angeordnet sind, dadurch gelöst, dass das Verbindungselement einen Mittelbereich und zwei sich von dem Mittelbereich in entgegengesetzte Richtungen erstreckende Seitenbereiche mit jeweils in Längsrichtung angeordneten Öffnung aufweist. Dabei ist jeder der Seitenbereiche in eine der Wandschienen einsetzbar und erstreckt sich im eingesetzten Zustand um mehr als ein Rastermaß in die Wandschiene hinein. Ferner ist die Öffnung in jedem der Seitenbereiche so ausgebildet, dass sie, wenn das Verbindungselement in die Wandschiene eingesetzt ist, wenigstens einem Schlitz der Wandschiene gegenübersteht. Der Mittelbereich ist darüber hinaus derart bemessen, dass das Rastermaß entlang der zwei verbundenen Wandschienen fortgesetzt ist.

Insbesondere durch die Bemessung des Mittelbereiches wird erreicht, dass das Rastermaß auch über die Verbindung der zwei Wandschienen fortgesetzt ist. Ferner wird durch die Seitenbereiche erreicht, dass die zwei Wandschienen geradlinig verbunden werden. Durch die Bereitstellung der Öffnung in jedem der Seitenbereiche wird darüber hinaus gewährleistet, dass auch die Schlitze, die der Öffnung des Verbindungselements gegenüberstehen, zum Einhängen von Trägern verwendet werden können.

In einer weiteren Ausführungsform kann das Verbindungselement ferner wenigstens eine Durchgangsbohrung umfassen, die so angeordnet ist, dass sie, wenn das Verbindungselement in die Wandschiene eingesetzt ist, einer in der Wandschiene vorhandenen Bohrung gegenübersteht.

Dadurch können das Verbindungselement und die Wandschiene miteinander verbunden werden und es wird eine noch genauere Positionierung der Wandschienen gemäß dem Rastermaß erzwungen.

In einer anderen Ausführungsform kann das Verbindungselement ferner flexible Elemente umfassen, die so angeordnet sind, dass sie, wenn das Verbindungselement in die Wandschiene eingesetzt ist, an Seitenschenkeln der U-förmigen Wandschiene anliegen.

Dadurch wird gewährleistet, dass das Verbindungselement und die Wandschiene paßgenau ineinander eingesetzt werden können, wodurch insbesondere die geradlinige Verbindung der beiden Wandschienen unterstützt wird.

In einer weiteren Ausführungsform des Verbindungselements können die flexiblen Elemente mit den Seitenschenkeln der Wandschiene eine reibschlüssige Verbindung bilden.

Dadurch wird insbesondere gewährleistet, dass die Verbindungselemente fest in den Wandschienen fixiert werden können.

Das Verbindungselement kann beispielsweise aus einem Kunststoff aber auch einem geeigneten anderen Material ausgebildet sein.

### Kurzbeschreibung der Zeichnungen

Bevorzugte Ausführungsformen der Erfindung werden nachfolgend rein beispielhaft und ohne jegliche Beschränkung anhand der beigefügten Zeichnungen erläutert, in denen:
Figur 1 eine Perspektivansicht eines Verbinders gemäß dem Stand der Technik zeigt,
Figur 2 eine Perspektivansicht eines Verbinders gemäß einer Ausführungsform der vorliegenden Erfindung zeigt,
Figur 3 eine Perspektivansicht des in Figur 2 gezeigten Verbinders zeigt, der in einer Wandschiene eingesetzt ist,
Figur 4 eine Perspektivansicht von zwei mit einem Verbindungselement gemäß einer Ausführungsform der vorliegenden Erfindung verbundenen Wandschienen zeigt,
Figur 5 eine Darstellung ist, die zwei mit einem Verbindungselement gemäß einer Ausführungsform der vorliegenden Erfindung verbundenen Wandschienen in einer Schnittdarstellung der Wandschienen zeigt,
Figur 6 eine Schnittdarstellung von zwei mit einem Verbindungselement gemäß einer Ausführungsform der vorliegenden Erfindung verbundenen Wandschienen ist, und
Figur 7 eine Darstellung eines Verbindungselements gemäß einer Ausführungsform der vorliegenden Erfindung in einer Front-, Seiten- und Draufsicht zeigt.

### Ausführliche Beschreibung bevorzugter Ausführungsformen

Eine bevorzugte Ausführungsform der vorliegenden Erfindung ist in Figur 2 gezeigt. Figur 2 ist eine Perspektivansicht eines Verbindungselements 200 gemäß einer Ausführungsform der vorliegenden Erfindung zum Verbinden von zwei Wandschienen. Die Wandschienen weisen ein U-förmiges Profil und Schlitze entlang ihrer Längsrichtung in einem Mittelschenkel des U-förmigen Profils in einem vorbestimmten Rastermaß auf. Vorzugsweise sind die Wandschienen einreihige Wandschienen, welche eine Reihe von Schlitzen in dem Mittelschenkel des U-förmigen Profils aufweisen. Das Verbindungselement 200 weist gemäß dieser Ausführungsform einen Mittelbereich 210 und zwei sich von dem Mittelbereich 210 in entgegengesetzte Richtungen erstreckende Seitenbereiche 220, 230 mit jeweils einer in Längsrichtung angeordneten Öffnung 240, 250 auf.

Die Seitenbereiche 220, 230 sind dabei gemäß dieser Ausführungsform so ausgebildet, dass sie in die Wandschienen, d.h. in das U-förmige Profil der Wandschienen, einsetzbar sind, wobei die Länge der Seitenbereiche 220, 230 so bemessen ist, dass sich die Seitenbereiche 220, 230 im eingesetzten Zustand um mehr als ein Rastermaß in die Wandschiene hinein erstrecken. Die Öffnung 240, 250 in jedem der Seitenbereiche 220, 230 ist gemäß dieser Ausführungsform so ausgebildet, dass sie im eingesetzten Zustand wenigstens einem Schlitz der Wandschiene gegenübersteht. Vorzugsweise sind die Öffnungen 240, 250 als Durchgangsöffnungen durch die Seitenbereiche 220, 230 ausgebildet. Die Breite des Mittelbereiches 210 ist gemäß dieser Ausführungsform so gewählt, dass das Rastermaß entlang der zwei verbundenen Wandschienen fortgesetzt wird.

Ferner sind gemäß einer anderen Ausführungsform, wie in Figur 2 gezeigt, Durchgangsbohrungen 270, 280 in jedem der Seitenbereiche 220, 230 vorgesehen. Diese Durchgangsbohrungen 270, 280 sind dabei gemäß dieser Ausführungsform so angeordnet, dass sie im eingesetzten Zustand in den Wandschienen vorhandene Bohrungen gegenüberstehen.

Wie ebenfalls in Figur 2 gezeigt, weist das Verbindungselement 200 an den Seiten der Seitenbereiche 220, 230 flexible Elemente 260 auf. Diese flexiblen Elemente 260 sind so an dem Verbindungselement 200 angeordnet, dass sie im eingesetzten Zustand an Seitenschenkeln der U-förmigen Wandschienen anliegen. In einer bevorzugten Ausführungsform bilden die flexiblen Elemente 260 dabei eine reibschlüssige Verbindung mit den Seitenschenkeln der Wandschienen.

In Figur 3 ist ein Verbindungselement 200 gemäß dem vorgenannten Ausführungsbeispiel gezeigt, welches in einer einreihigen Wandschiene 300 eingesetzt ist. Die Wandschiene 300 weist, wie in Figur 3 gezeigt, Schlitze 310.1, 310.2 sowie eine Bohrung 320 auf. Wie in Figur 3 ferner dargestellt, ist das Verbindungselement 200 so in die Wandschiene 300 eingesetzt, dass der Mittelbereich 210 an dem Ende der Wandschiene 300 anliegt und dass die Öffnung 250 des Seitenbereichs, welcher in die Wandschiene 300 eingesetzt ist, dem Schlitz 310.1 der Wandschiene 300 gegenübersteht. Dadurch wird insbesondere ermöglicht, dass der Schlitz 310.1 der Wandschiene 300 für das Einhängen von Trägern genutzt werden kann.

Figur 4 ist eine Darstellung, in der zwei einreihigen Wandschienen 300, 400 mit einem Verbindungselement 200 gemäß einer der vorgenannten Ausführungsformen verbunden sind. Die Schlitze 310.1, 310.2 der Wandschiene 300 und die Schlitze 410.1, 410.2 der Wandschiene 400 sind, wie in Figur 4 gezeigt, in einem vorgegebenen Rastermaß d angeordnet. Der Mittelbereich 210 des Verbinders 200 ist, wie in Figur 4 dargestellt, so bemessen, dass der Schlitz 310.1 der Wandschiene 300 und der Schlitz 410.1 der Wandschiene 400 in dem vorgegebenen Rastermaß d angeordnet sind. D.h. das Rastermaß wird auch über die Verbindung der beiden Wandschienen 300, 400 hinweg fortgesetzt.

Figur 5 zeigt eine Perspektivansicht eines Verbindungselements 200 gemäß einer der vorgenannten Ausführungsformen, der in zwei Wandschienen 300, 400 eingesetzt ist, wobei die Wandschienen 300, 400 in einer Schnittdarstellung gezeigt sind. Der Mittelbereich 210 des Verbindungselements 200 liegt jeweils an den Enden der Wandschienen 300, 400 an. Die Seitenbereiche 220, 230 des Verbindungselements 200 erstrecken sich jeweils in die Wandschienen 300, 400 um eine Länge I, die größer als das vorbestimmte Rastermaß d ist. Darüber hinaus stehen, wie in Figur 5 gezeigt, die Öffnungen 240, 250 jeweils einem Schlitz 310.1, 410.1 der entsprechenden Wandschienen 300, 400 und die Durchgangsbohrungen 270, 280 des Verbindungselements 200 jeweils Bohrungen 320, 500 der entsprechenden Wandschiene 300, 400 gegenüber.

Figur 6 ist eine Schnittdarstellung, die ein Verbindungselement 200 gemäß einer der vorgenannten Ausführungsformen zeigt, weiches in zwei Wandschienen 300, 400 eingesetzt ist. Die Öffnungen 240, 250 des Verbindungselements 200 sind, wie dargestellt, gemäß einer bevorzugten Ausführungsform als Durchgangsöffnungen in dem Verbindungselement 200 bereitgestellt, Wie in Figur 6 dargestellt, stehen die Öffnungen 240, 250 jeweils Schlitzen 310.1, 410.1 der Wandschienen 300, 400 und die Durchgangsbohrungen 270, 280 in dem Verbindungselement 200 Bohrungen 300, 500 der Wandschienen 300, 400 gegenüber.

Figur 7 zeigt ein Verbindungselement 200 gemäß einer der vorgenannten Ausführungsformen in einer Front-, Seiten- und Draufsicht. Das Verbindungselement 200 gemäß dieser Ausführungsform weist, entsprechend dem Verbindungselement 200 in Figur 2, einen Mittelbereich 210 und zwei sich von dem Mittelbereich 210 in entgegengesetzte Richtungen erstreckende Seitenbereiche 220, 230 mit jeweils einer in Längsrichtung angeordneten Öffnung 240, 250 auf. Darüber hinaus sind, wie in Figur 7 dargestellt, in jedem Seitenbereich 220, 230 gemäß einer bevorzugten Ausführungsform Durchgangsbohrungen 270, 280 vorgesehen. Die flexiblen Bereiche 260 sind gemäß einer Ausführungsform jeweils an den Seiten der Seitenbereiche 220, 230 des Verbindungselements 200 so angeordnet, dass sie an Seitenschenkel der U-förmigen Wandschienen anliegen, wenn das Verbindungselement 200 in eine Wandschiene eingesetzt ist. Obwohl in Figur 7 mehrere flexible Bereiche 260 je Seitenbereich 220, 230 dargestellt sind, ist es für den Fachmann offensichtlich, dass auch die Bereitstellung von einem flexiblen Bereich 260 an jedem Seitenbereich 220, 230 die vorgegebene Funktion erfüllt Dabei sind die flexiblen Bereiche 260 vorzugsweise an beiden Seiten der Seitenbereiche 220, 230, wie in Figur 7 gezeigt, vorgesehen, wobei auch andere Konfigurationen, wie zum Beispiel lediglich ein flexibler Bereich 260 je Seitenbereich 220, 230, möglich sind.

In den vorgenannten Figuren, insbesondere in Figur 3, 4 und 5, ist dargestellt, dass die Seitenbereiche 220, 230 des Verbindungselements 200 gemäß einer Ausführungsform so gestaltet sind, dass sie in das U-förmige Profil der Wandschiene 300, 400 einsetzbar sind. Dabei ist, wie in Figur 7 dargestellt, bevorzugt, dass die Breite b und die Höhe h der Seitenbereiche 220, 230 der Breite des Mittelschenkels bzw. der Höhe der Seitenschenkel des U-förmigen Profils der Wandschiene 300, 400 entsprechen. Ferner ist bevorzugt, dass die äußere Gestaltung des Mittelbereiches 210 gemäß einer Ausführungsform der äußeren Gestaltung der Wandschienen 300, 400 entspricht, so dass im eingesetzten Zustand eine ebene Oberfläche entlang der Verbindung von der Wandschiene 300 über den Mittelbereich 210 des Verbindungselements 200 zur Wandschiene 400 ergibt.

In anderen bevorzugten Ausführungsformen sind insbesondere die flexiblen Bereiche 260 so gestaltet, dass das Verbindungselement 200 eine geradlinige Verlängerung der zwei verbundenen Wandschienen gewährleistet

Vorzugsweise ist ferner das Verbindungselement 200 aus einem Kunststoff hergestellt. Andere Materialien sind je nach Art und Beschaffenheit ebenso geeignet. In einer besonders bevorzugten Ausführungsform ist das Material, vorzugsweise ein Kunststoff, der flexiblen Elemente 260 vom Material des Verbindungselements 200 verschieden. Das Material der flexiblen Elemente 260 ist dabei vorzugsweise ein gummiartiger Kunststoff.

Obwohl das Verbindungselement 200 gemäß den vorgenannten Ausführungsformen zum Verbinden von zwei einreihigen Wandschienen beschrieben wurde, kann das Verbindungselement 200 natürlich auch für andere Wandschienen, insbesondere zweireihige Wandschienen, die zwei parallel verlaufende Reihen von Schlitzen entlang ihrer Längsrichtung aufweisen, eingesetzt werden.

## Patentansprüche

1. Verbindungselement zum Verbinden von zwei Wandschienen, die ein U-förmiges Profil und Schlitze entlang ihrer Längsrichtung in einem Mittelschenkel des U-förmigen Profils aufweisen, wobei die Schlitze in einem vorbestimmten Rastermaß angeordnet sind, wobei das Verbindungselement aufweist:
einen Mittelbereich;
zwei sich von dem Mittelbereich in entgegengesetzte Richtungen erstreckende Seitenbereiche mit jeweils einer in Längsrichtung angeordneten Öffnung;
wobei jeder Seitenbereich in eine der zwei Wandschienen einsetzbar ist und sich im eingesetzten Zustand um mehr als ein Rastermaß in die Wandschiene hinein erstreckt,
wobei die Öffnung in jedem der Seitenbereiche so ausgebildet ist, dass sie, wenn das Verbindungselement in die Wandschiene eingesetzt ist, wenigstens einem Schlitz der Wandschiene gegenübersteht, und
wobei der Mittelbereich derart bemessen ist, dass das Rastermaß entlang der zwei verbundenen Wandschienen fortgesetzt ist.

2. Verbindungselement nach Anspruch 1, ferner umfassend wenigstens eine Durchgangsbohrung, die so angeordnet ist, dass sie, wenn das Verbindungselement in die Wandschiene eingesetzt ist, einer in der Wandschiene vorhandenen Bohrung gegenübersteht.

3. Verbindungselement nach einem der vorhergehenden Ansprüche, ferner umfassend flexible Elemente, die so angeordnet sind, dass sie, wenn das Verbindungselement in die Wandschiene eingesetzt ist, an Seitenschenkeln der U-förmigen Wandschiene anliegen.

4. Verbindungselement nach Anspruch 3, wobei die flexiblen Elemente des Verbindungselements eine reibschlüssige Verbindung mit den Seitenschenkeln der Wandschiene bilden.

5. Verbindungselement nach einem der vorhergehenden Ansprüche, wobei das Verbindungselement so ausgebildet ist, dass sich die zwei Wandschienen geradlinig verlängern.

6. Verbindungselement nach einem der vorhergehenden Ansprüche, wobei das Verbindungselement aus einem Kunststoff gebildet ist.
